# EUROPÄISCHE PATENTSCHRIFT

(11) **EP 0 530 562 B1**
(45) Veröffentlichungstag und Bekanntmachung des Hinweises auf die Patenterteilung: **11.10.1995**
(21) Anmeldenummer: 92113826.9
(22) Anmeldetag: 13.08.1992
(51) Int. Cl.: B65D 47/26

(54) **Originalitätssicherung für einen Behälterdeckel**
Tamper-proof device for container covers
Dispositif de sécurité pour couvercles de réceptacles

(30) Priorität: 02.09.1991 DE 4129141
(43) Veröffentlichungstag der Anmeldung: 10.03.1993
(73) Patentinhaber: Buck Werke GmbH & Co, 73337 Bad Überkingen (DE)
(72) Erfinder: Hertrampf, Jürgen, Dipl.-Ing. Dipl.-Wirtsch.-Ing., W-8501 Burgthann (DE); Lechner, Ludwig, Dipl.-Ing. (FH), W-8261 Kirchweihrach (DE)
(74) Vertreter: Goddar, Heinz J., Dr.

(56) Entgegenhaltungen:
- EP-A- 0 196 198
- US-A- 2 777 616
- US-A- 3 081 011
- US-A- 4 500 016

## Beschreibung

Die Erfindung betrifft eine Originalitätssicherung für einen Behälterdeckel nach dem Oberbegriff des Anspruchs 1.

Originalitätssicherungen sollen dem Verbraucher die Unversehrtheit einer Verpackung anzeigen und das erstmalige Öffnen kenntlich machen.

Solche Originalitätssicherungen sind beispielsweise an Behälterdeckeln für den Verschluß von Behältern für die Vorratshaltung, insbesondere für Gewürze und andere streufähige Produkte, eingesetzt.

So weist ein bekannter Behälterdeckel mit Originalitätssicherung eine mit dem Behälter fest verbundene Verschlußkappe mit Spenderöffnung an der Oberseite auf. Diese Spenderöffnung wird im Originalzustand des Behälterdeckels von einem eingepaßten Einsatzstück, wie einer Durchdrückniere, verschlossen. Zum Öffnen des Behälters wird die Durchdrückniere eingedrückt und fällt ins Behälterinnere, dadurch ist die Spenderöffnung freigegeben. Auf der Verschlußkappe ist eine Drehscheibe vorgesehen, welche die Spenderöffnung überdeckt und ihrerseits Öffnungen aufweist, die durch Scheibendrehung mit der Spenderöffnung zum Fluchten bringbar sind.

Ein Nachteil dieser aus dem Stand der Technik bekannten Originalitätssicherung ist, daß die Durchdrückniere beim Eindrücken in das abgefüllte Produkt fällt und beispielsweise bei einem Gewürzstreuer wieder herausgeschüttelt werden kann und dann in die Speisen gerät.

Eine weitere Originalitätssicherung ist aus der US-A 3,081,011 bekannt. Bei dieser Originalitätssicherung entsteht bei Krafteinwirkung auf das Drehteil des Behälters nur ein Bruch. Hierbei besteht die Gefahr, daß zum Vortäuschen der Originalität des Behälters diese Bruchstelle unberechtigterweise kaschiert wird, denn durch Zurückdrehen des Drehteiles kann der Dorn bei dem bekannten Behälter praktisch wieder in seine ursprüngliche Position gebracht werden, wobei die Bruchstellen definiert ineinander gefügt werden. Diese sind nämlich über einen zentralen Drehpunkt geführt. Zudem besteht die Möglichkeit, die Bruchstelle zu kleben.

Ausgehend von diesem Stand der Technik ist es die Aufgabe der Erfindung, eine Originalitätssicherung zur Verfügung zu stellen, bei der der unversehrte Zustand nicht wiederhergestellt werden kann, wenn diese Sicherung einmal aufgebrochen ist.

Die Aufgabe wird erfindungsgemäß durch eine Originalitätssicherung für einen Behälterdeckel gemäß Anspruch 1 gelöst.

Bei der erfindungsgemäßen Originalitätssicherung ist die Unversehrtheit des Behälterdeckels gut erkennbar. Beim ersten Öffnen des Behälters wird die Originalitätssicherung zerbrochen, dabei gelangen jedoch keine Deckelteile oder andere Fremdkörper ins Behälterinnere.

Die Originalitätssicherung stellt darüberhinaus eine Verdrehsicherung gegen unbeabsichtigtes Erstöffnen des Behälters dar.

Der Behälterdeckel besteht vorzugsweise aus zwei Kunststoffteilen, die durch Stecken verbindbar sind und im Originalzustand eine definierte Lage zueinander einnehmen. Er ist unlösbar, z.B. stopfenartig, mit dem Behälter verbunden.

Die Erfindung ist im folgenden anhand eines bevorzugten, in den Zeichnungen dargestellten Ausführungsbeispiels mit weiteren Einzelheiten näher erläutert. Es zeigen:
- Fig. 1: eine Draufsicht in schematischer Darstellung eines Behälterdeckels mit Originalitätssicherung nach dem Stand der Technik,
- Fig. 2: eine Ansicht gemäß Fig. 1 eines Behälterdeckels gemäß der Erfindung,
- Fig. 3: eine Darstellung in vergrößertem Maßstab des mit X bezeichneten Ausschnitts von Fig. 2.

Fig. 1 zeigt einen Behälterdeckel 10 nach dem Stand der Technik, der in seine Bestandteile Verschlußkappe 11 und Drehscheibe 12 zerlegt ist.

An der Oberfläche der Verschlußkappe 11 ist eine kreisförmige Vertiefung 13 mit einem Mittelloch 14 vorgesehen. Mit 15 ist eine Spenderöffnung, mit 15a eine Durchdrückniere bezeichnet.

Die Drehscheibe 12 weist ihrerseits verschieden ausgebildete Öffnungsanordnungen 16a, 16b, 16c auf.

Mit einem nicht gezeigten unteren Achsstummel ist die Drehscheibe 12 im Mittelloch 14 der Verschlußkappe 11 befestigbar. Dabei ist die Drehscheibe 12 vollständig in der Vertiefung 13 versenkt. Die Drehscheibe überdeckt die Spenderöffnung 15 und kann so verdreht werden, daß wahlweise eine der Öffnungen 16a, 16b, 16c über der Spenderöffnung 15 zu liegen kommt, oder die Spenderöffnung 15 verschlossen ist.

Die Verschlußkappe 12 ist unlösbar mit dem - nicht gezeigten - Behälter verbunden.

Als Originalitätssicherung dient die in die Spenderöffnung 15 eingepaßte Durchdrückniere 15a. Sie ist entlang ihrem Umfang mit einer Haut mit der Innenkante der Öffnung 15 verbunden und beim Erstgebrauch des Behälters ins Behälterinnere eindrückbar.

In Fig. 2 bezeichnen entsprechende Bezugszeichen Merkmale, die mit den entsprechenden Merkmalen des Behälterdeckels von Fig. 1 übereinstimmen.

In der Darstellung von Fig. 2 ist der Behälterdeckel 10 mit auf die Verschlußkappe 11 aufgesteckter Drehscheibe 12 gezeigt.

Die Spenderöffnung 15 und das Mittelloch 14 unter der Drehscheibe 12 sind gestrichelt dargestellt.

Beim erfindungsgemäßen Behälterdeckel ist die Originalitätssicherung ein vom Umfang der Drehscheibe 12 nach außen abstehender Dorn 17 mit einer querschnittverengenden Einkerbung 17a, der mit seinem freien Ende formschlüssig mit der Verschlußkappe 11 verbunden ist. Dazu ist in der Seitenwand der Vertiefung 13, in der die Drehscheibe 12 versenkt ist, eine Ausnehmung 18 vorgesehen, in die der Dorn 17 ragt.

Vor dem ersten Gebrauch des Behälters ist die Drehscheibe 12 auf der Verschlußkappe 11 so ausgerichtet, daß sie die Spenderöffnung 15 vollständig verschließt. Dabei dient der Dorn 17 auch als Verdrehsicherung gegen unbeabsichtigtes Öffnen des Behälters.

Beim Erstgebrauch des Behälters, also beim erstmaligen Verdrehen der Drehscheibe 12, bricht der Dorn 17 im Bereich der Einkerbung 17a.

Das Ausführungsbeispiel soll der Erläuterung und dem besseren Verständnis der Erfindung dienen, diese jedoch nicht auf die beschriebene Ausführung beschränken. Insbesondere der Sollbruchsteg kann Abwandlungen erfahren.

## Patentansprüche

1. Originalitätssicherung für einen Behälterdeckel, der aus einer mit dem Behälter unlösbar verbindbaren Verschlußkappe mit Spenderöffnung an der Oberseite und aus einer auf der Verschlußkappe (11) sitzenden Drehscheibe (12) besteht, welche die Spenderöffnung (15) überdeckt und ihrerseits Öffnungen aufweist, die durch Scheibendrehung mit der Spenderöffnung (15) zum Fluchten bringbar sind, wobei die Originalitätssicherung aus einem sichtbar angeordneten Sollbruchsteg (17) besteht, der die Drehscheibe (12) an ihrem Umfang mit der Verschlußkappe (11) drehfest verbindet, wobei
der Sollbruchsteg (17) ein vom Umfang der Drehscheibe (12) nach außen abstehender Dorn ist, dadurch gekennzeichnet, daß der Dorn mit seinem freien Ende in eine Ausnehmung (18) der Verschlußkappe (11) hineinragt, ohne Befestigung an der Verschlußkappe (11).

2. Originalitätssicherung nach Anspruch 2, dadurch gekennzeichnet, daß der Dorn (17) mit seinem freien Ende formschlüssig mit der Verschlußkappe (11) verbunden ist.

3. Originalitätssicherung nach Anspruch 1 oder 2, dadurch gekennzeichnet, daß bei in der Verschlußkappenoberfläche versenkter Drehscheibe (12) der Dorn (17) mit seinem freien Ende in eine Ausnehmung (18) in der Seitenwand der Senkung (13) eingreift.

## Claims

1. A tamper-proof device for a container lid consisting of a closure cap non-releasably connectable to the container and having a dispensing aperture at the top, and a rotatable disc (12) which is mounted on the closure cap (11) and which covers the dispensing aperture (15) and in turn has apertures which, by rotation of the disc, can be brought into alignment with the dispensing aperture (15), the tamper-proof device consisting of a visible predetermined breakable web (17) which connects the rotatable disc (12) at its periphery to the closure cap (11) so as to rotate therewith, the predetermined breakable web (17) being a tag projecting outwardly from the periphery of the rotatable disc (12), characterised in that the tag projects by its free end into a recess (18) in the closure cap (11) without being fixed to the latter.

2. A tamper-proof device according to claim 2, characterised in that the tag (17) is positively connected by its free end to the closure cap (11).

3. A tamper-proof device according to claim 1 or 2, characterised in that the rotatable disc (12) is countersunk in the closure cap surface and the tag (17) engages by its free end in a recess (18) in the side wall of the countersink (13).

## Revendications

1. Sécurité garantissant la fermeture d'origine d'un couvercle de récipient qui est constitué d'un bouchon, relié au récipient de manière indémontable et pourvu d'une ouverture de distribution sur le dessus, et d'un disque tournant (12) qui repose sur le bouchon (11), qui recouvre l'ouverture de distribution (15) et qui, pour sa part, comporte des ouvertures pouvant être amenées en coïncidence avec l'ouverture de distribution (15) en faisant tourner le disque, la sécurité garantissant la fermeture d'origine étant constituée d'une barrette de rupture (17) qui est disposée de manière à être visible et qui solidarise, sans possibilité de rotation, le disque tournant (12) au niveau de sa périphérie avec le bouchon (11), la barrette de rupture (17) étant constituée par une broche qui fait saillie vers l'extérieur à partir de la périphérie du disque tournant (12), caractérisée en ce que l'extrémité libre de ladite broche pénètre dans un évidement (18) du bouchon (11) sans être fixée audit bouchon (11).

2. Sécurité garantissant la fermeture d'origine selon la revendication 2, caractérisée en ce que l'extrémité libre de la broche (17) forme, avec le bouchon (11), une liaison par complémentarité de formes.

3. Sécurité garantissant la fermeture d'origine selon la revendication 1 ou 2, caractérisée en ce que, lorsque le disque tournant (12) est enfoncé dans la surface du bouchon, l'extrémité libre de la broche (17) s'engage dans un évidement (18) ménagé dans la paroi latérale du renfoncement (13).
